# EUROPÄISCHE PATENTSCHRIFT

(11) **EP 0 287 106 B1**
(45) Veröffentlichungstag und Bekanntmachung des Hinweises auf die Patenterteilung: **04.03.1992**
(21) Anmeldenummer: 88106004.0
(22) Anmeldetag: 15.04.1988
(51) Int. Cl.: A61H 33/06

(54) **Saunabeheizung**
Sauna heater
Chauffage pour un sauna

(30) Priorität: 17.04.1987 DE 3713184
(43) Veröffentlichungstag der Anmeldung: 19.10.1988
(73) Patentinhaber: Bemberg, Paul, D-7129 Brackenheim-Botenheim (DE)
(72) Erfinder: Bemberg, Paul, D-7129 Brackenheim-Botenheim (DE)
(74) Vertreter: Utermann, Gerd, Dipl.-Ing.

(56) Entgegenhaltungen:
- DE-A- 3 210 172
- GB-A- 1 118 205
- US-A- 3 452 369

## Beschreibung

Die Erfindung betrifft eine Saunabeheizung für eine Sauna mit in verschiedenen Höhenlagen vorgesehenen Bänken zum Sitzen und/oder Liegen von Personen, deren ganze Körper sich im Saunaraum befinden, und welche eine die Saunaluft erhitzende Heizeinrichtung aufweist und bei der die abgekühlte Luft im Bereich des Bodens des Saunaraumes abgeführt wird und wenigstens teilweise der Heizeinrichtung zur Wiederaufheizung zugeführt wird und wobei zur Vermeidung von Turbulenzen und zur Erzielung einer gleichmäßigen Temperaturschichtung mit geringer Sinkgeschwindigkeit der absinkenden Luft im Saunaraum ein vom Saunaraum bis auf untere Frischluft und Umluft einlassenden Lufteintrittsöffnungen und obere Heißluftaustrittsöffnungen völlig getrennter, nur einen Teil der Seite der Wand einnehmender Schacht vorgesehen ist, aus dem die erhitzte Luft nur im Bereich der Decke des Saunaraumes in diesen übertritt, und wobei die Heizeinrichtung im Eckbereich zwischen senkrechtem Schachtabschnitt und Heißluftaustrittsöffnungen strömungsmäßig kurz vor diesen angeordnet ist.

Aus DE-PS 19 23 496 ist eine Saunabeheizung bekannt, bei der zur Erzielung einer gleichmäßigeren Temperaturschichtung die die Sauna erwärmende Heißluft am oberen Ende eines Schachtes unmittelbar unter der Decke der Saunakabine austritt und dort gleichmäßig verteilt wird. Wieder aufzuwärmende Luft wird unmittelbar am Boden der Saunakabine dem Schacht zugeführt. Frischluft wird ebenfalls über den Schacht zugeführt. Abluft wird in geringem Abstand über dem Boden an einer vom Heißlufteintritt entfernten Stelle abgeführt. Die Heizeinrichtung kann im horizontalen Teil des Schachtes im Bereich seines oberen Endes vorgesehen sein. In der Praxis wird die Heizung jedoch im unteren Bereich eingebaut, weil dann eine bessere und gleichmäßigere Strömung im Schacht und im Austritt bewirkt wird, denn die bisherige Sauna arbeitet ohne Lüfter. Die Luftumwälzung wird nur durch sinnvolle Gestaltung der Abmessungen des Schachtes, der Lage der Austritts- und Eintrittsöffnungen und der Dimensionierung der Heizung bewirkt. Diese Saunabeheizung hat gegenüber der vorher nahezu ausschließlich gebräuchlichen Heizung mit einem im Raum stehenden Ofen den großen Vorteil, keine ungleichmäßige Strahlungserwärmung der verschiedenen Körperregionen des Saunabadenden zu erzeugen. Bei einem üblichen, im Saunaraum stehenden Ofen ist der Benutzer mit Teilkörperregionen dem Saunaofen näher als mit anderen Körperregionen. Das Beheizungssystem nach DE-PS 19 23 496 bewirkt eine ungewöhnlich gleichmäßige Temperatur- schichtung. Dadurch werden die mit der Vertikalkonvektion in der üblichen Sauna auftretenden Turbulenzen vom Benutzer ferngehalten, so daß auch die der Hautoberfläche anliegende ruhende Luftschicht, welche nur einige Millimeter dick ist, nicht verletzt wird und die thermischen Übergangsbedingungen sehr günstig sind.

Diese Saunabeheizung hat sich in 18 Jahren bestens bewährt. Sie benötigt jedoch eine auf die notwendige Größe der Heizung und die notwendige Größe des Schachtes Rücksicht nehmende Bauweise. Diese richtet sich naturgemäß auch nach der jeweiligen Größe der Saunakabine. Insbesondere in kleinen Saunakabinen für beengte Verhältnisse tritt der Raumverlust für den Heizschacht mit den sich aus der Dicke der Heizung ergebenden Abmessungen beträchtlich in Erscheinung. Außerdem muß zur Erzielung einer vernünftigen Belüftung die Abluft noch in einem gewissen Abstand vom Boden abgeführt werden, um einen entsprechenden Sog in Folge der Temperaturdifferenz zur Außenluft zu erzeugen. Zwar kann diese Abluftöffnung schon wesentlich tiefer liegen als bei mit üblichen, im Raum stehenden Öfen ausgestatteten Saunakabinen, bei denen die Abluft mit etwa 70°C abgeführt wird. Bei der bisherigen Schacht-Sauna muß die Abluft mit etwa 45 bis 50° C abgeführt werden. Entsprechend dem Luftdurchsatz geht damit beträchtliche Energie verloren. Demgemäß sind auch die Anschlußwerte für die Heizung noch relativ hoch.

Frei im Saunaraum stehende Elektroumwälzöfen sind zwar aus "Kann der Elektro-Saunaofen in der Wesensart dem finnischen Saunaofen gleichgestellt werden? - Sanitäre Technik 1951, Seite 171 bis 175" bekannt. Diese nehmen jedoch auf die Luftbewegung keine Rücksicht und erzielen keine gleichmäßige Temperaturschichtung, was schon bei einem Vergleich ihrer aus dieser Druckschrift ersichtlichen Bauart mit der DE-PS 19 23 496 deutlich wird. Die mit hohem Luftdurchsatz in beträchtlichem Abstand unter der Decke kleinräumig austretende Luftströmung kann nicht mit der Beheizung verglichen werden, die zu einer gleichmäßigen Temperaturschichtung mit langsamer Sinkgeschwindigkeit führt. Diese Öfen sind auch seit Jahrzehnten nicht mehr gebaut worden und haben keine Anregung zu geben vermocht, Saunabeheizungssysteme für praktische Anwendungen zu verbessern. Klimakammern zur Erzeugung künstlichen Fiebers, beispielsweise nach der dänischen Patentschrift 63 048, weichen in ihrem Einsatz völlig von der Sauna ab. Zum einen liegt der Kopf des Patienten außerhalb einer Öffnung, nur sein Rumpf wird behandelt. Die verwendeten Lüfter, Strömungsbedingungen, Beheizungssysteme und Be- und Entlüftungseinrichtungen sind nach dem Zweck der Erzeugung künstlichen Fiebers gestaltet und haben auch trotz der langen Bekanntheit und ihrer Abhandlung in der vorerwähnten Saunafachschrift keine Anregung zu geben vermocht, eine Sauanbeheizung mit Hilfe eines sinnvoll gestalteten Lüfters und trotzdem mit einer der Temperaturschichtung entsprechenden Ausgestaltung vorzuschlagen.

Aus der US-PS 3,452,369 ist ein Türheizelement für eine Ein-Personen-Sauna-Kabine bekannt, bei der die Heizstäbe in einem Blechgehäuse angeordnet sind, welches mit mehreren Wänden gestaltet ist und wobei der außerhalb des die Heizelemente aufweisenden Raumes liegende Bereich von getrennt geführter Luft umspült wird. Diese Heizeinrichtung arbeitet nur mit der durch Temperaturdifferenz zustande kommenden Luftströmung und birgt deshalb die Gefahr der Überhitzung in sich, weil kein zwangsweiser Luftdurchtritt erfolgt.

Der Erfindung liegt die Aufgabe zugrunde, eine Saunabeheizung der eingangs genannten Art derart weiter auszubilden, daß bei geringerem Energieeinsatz und kleineren räumlichen Abmessungen die Beheizung einer Saunakabine mit der durch die DE-PS 19 23 496 bekannt gewordenen gleichmäßigen Temperaturschichtung und langsamen Sinkgeschwindigkeit der Luft im ganzen Saunaraum und guter Belüftung ermöglicht wird und weiter verbessert wird.

Erfindungsgemäß ist vorgesehen, daß in dem Schacht ein Lüfter für langsamen Luftdurchsatz vorgesehen ist und daß der Schacht am oberen Ende in eine unmittelbar unter der Decke angeordnete Verteildüse mündet, die wenigstens nach zwei Seiten oder von der Ecke des Saunaraumes aus diagonal Warmluft unter der Unterfläche der Decke sich verteilend abgibt und daß die Heizeinrichtungen und Heißluftführungen mit Zwischenwänden umgeben sind, die von kühlerer, aus dem Schacht vor der Heizeinrichtung abgezweigter Luft umspült werden.

Nunmehr wurde erkannt, daß durch ganz spezielle Ausgestaltung von Lüfter, Heizung und Luftführung eine Zwangsbewegung der Luft mit einem an sich bekannten Lüfter dann sinnvoll gestaltet werden kann, wenn man gleichzeitig die Lage der Heizung und die Ausgestaltung der Verteildüse berücksichtigt und den Luftdurchsatz genau nach den Gesamtbedürfnissen des Raumes so abstimmt und die Größen des Luftaustritts und die Widerstände im gesamten Kanal und Austrittsbereich so gestaltet, daß die erhitzte Luft angsam und gleichmäßig austritt und sich unmittelbar unter der Decke, eine gleichmäßige Schichtung bewirkend verteilt. Dabei wirken der Lüfter, die Verteildüse und die Kühlung des Schachtbereiches der Heizeinrichtung zusammen.

Durch die zwangsweise mit dem geeignet groß dimensionierten und langsam laufenden Lüfter erzeugte Luftbewegung im Schacht kann dieser so dünn gestaltet werden, daß er keinen Nutzraum beansprucht. Da die Luft im Schacht nicht als Heißluft, sondern nur mit der der Umwälzung und/oder der Zumischung entsprechenden niederen Temperatur geführt wird, sind auch keine Schutzmaßnahmen im Schachtbereich erforderlich, sondern nur im Bereich der eigentlichen Heizelemente. Diese liegen jedoch nicht im Nutzbereich, sondern in der oberen Ecke des Saunaraums, in dem sich ohnehin niemand aufhalten kann. Die Verteildüse kann sehr flach gestaltet werden und nimmt damit auch keinen nutzbaren Raum der Gesamtsaunakabine in Anspruch. Durch die Verwendung eines Lüfters und die sinnvolle Abstimmung Schacht und Verteildüse können die guten Be- und Entlüftungsverhältnisse der bekannten Schachtsauna ohne Lüfter weiter verbessert werden, denn nun läßt sich die Sauna mit einem noch etwas mehr gesteigerten, geringen Überdruck im Saunaraum betreiben und die Dosierung von Frischluft läßt sich noch besser beeinflussen. Die konventionelle Sauna mit freistehendem Ofen wird mit geringem Unterdruck betrieben, so daß der Luftwechsel nur durch Abgabe relativ warmer Luft ermöglicht wird. Eine mit geringem Überdruck betriebene Sauna gewährleistet auch bei ungünstigen Wetterbedingungen oder Luftführungsbedingungen im Umgebungsraum bessere Luftverhältnisse.

Den langsam und mit geringem Luftdurchsatz laufenden Lüfter gestaltet man zweckmäßig einstellbar bezüglich Drehzahl bzw. Luftdurchsatz. Man kann dann den Luftdurchsatz genau auf die jeweiligen Verhältnisse und nach den Gegebenheiten der Saunakabine bezüglich Zuluft, Abluft und ggf. den Wünschen des Benutzers einstellen. Die Einstelleinrichtung wird zweckmäßig auf einen Wert oder Einstellbereich feststellbar bzw. begrenzbar gestaltet, damit keine unbeabsichtigten ungünstigen Verstellungen vorgenommen werden können.

Die Luftablaßöffnungen bzw. den Luftaustritt sieht man zweckmäßig im untersten Bereich der Saunakabine an einer vom Luftübertritt zwischen Verteildüse und Saunaraum entfernten Stelle, vorzugsweise ohne Einstellschieber vor.

Da mit Zwangsumwälzung und geringfügig erhöhtem Überdruck gearbeitet wird, kann man nunmehr die kälteste Luft unmittelbar am Boden abführen und erhält dadurch einen beträchtlichen Gewinn bezüglich des erforderlichen Energieeinsatzes. Dabei ist es zweckmäßig, die Saunawände im Abstand von der jeweiligen Gebäudebegrenzung zu führen und den Bereich des Frischlufteinlaßes vom Abluftauslaß durch entsprechende Zwischenwände, Abdichtungen oder dgl. so zu trennen, daß die Sauna von zwangsgeführter Zuluft bzw. zwangsgeführter Abluft umspült wird. So tritt in der Sauna und im gesamten Umgebungsraum durch die Schachtwirkungen eine stets sinnvolle Luftströmung ein, die auch dann aufrechterhalten bleibt, wenn die Sauna nicht beheizt und der Lüfter nicht angetrieben werden, zumindest in einem solchen Umfang, daß ein hinreichender Luftwechsel in entlegenen Bereichen stattfindet und damit keine stickige Luft entstehen kann.

Der Lüfter ist zweckmäßig als ein sich im wesentlichen über die ganze Breite des Schachtes erstreckender Trommellüfter gestaltet. Dann kann man den ganzen Schacht ohne besondere Luftführungsmaßnahmen und bei völlig fehlendem oder allenfalls ganz geringem Luftgeräusch gleichmäßig beaufschlagen. Da die Erwärmung der Luft erst im oberen Endbereich erfolgt, kann der Lüfter an beliebiger Stelle je nach den konstruktiven Gegebenheiten untergebracht werden. So läßt er sich zweckmäßig in den ohnehin nicht für den Saunabetrieb genutzten Raumbereichen unter den Bänken anordnen. Der Heizschacht kann dort eine größere Dicke aufweisen und in diesem verdickten Bereich den Lüfter aufnehmen.

Die Dicke des die Luft führenden Schachtes kann etwa der Dicke der Isolationsschicht der sonstigen Saunawände entsprechen, so daß der Schacht unmittelbar unter der Holzverkleidung liegt. Da durch die Holzverkleidung hindurch tretende Wärme von der durchströmenden Luft aufgenommen wird, kann spezielle Isolierung an dieser Stelle ganz oder nahezu vollständig entfallen. Dadurch wird insbesondere bei beengten Platzverhältnissen ein weiterer Nutzraumgewinn erzielt.

Im Lufteintrittsbereich des Heizschachtes werden zweckmäßig getrennte Zuführöffnungen für wiederaufzuwärmende Raumluft und Frischluft vorgesehen, denen einstellbare Schieber zugeordnet sind. So kann man den jeweiligen Wünschen und Bedürfnissen entsprechend den Anteil von Frischluft, den Anteil von wiederaufzuwärmender Raumluft und den Anteil von hinauszudrückender Raumluft durch Schiebereinstellungen in einem einzigen Raumbereich bestimmen. Diese lassen sich auch besser betätigen und aufeinander abstimmen. Darüberhinaus können sie zu konstruktiven Einheiten oder Teileinheiten vereinigt und ggf. mit weiteren Bauteilen vereinigt werden. Zweckmäßig liegen die Öffnungen für wiederzuerwärmende Raumluft und Frischluft unmittelbar nebeneinander und haben einen gemeinsamen, über den Öffnungen derart einstellbaren Schieber, daß beim Vergrößern des Querschnittes der einen Öffnung der Querschnitt der anderen Öffnung sich verringert und umgekehrt.

Dem Einstellschieber bzw. den Einstellschiebern werden zweckmäßig Ferneinstelleinrichtungen zugeordnet, die oberhalb der Bänke mit wenigstens einer Handhabe ausgestattet werden können. So kann man die Luftverhältnisse während des Badebetriebes leicht den Bedürfnissen entsprechend einstellen. Den oder die Einstellschieber kann man jedoch auch eine von Saunabenutzungsfaktoren abhängig arbeitende automatische Einstelleinrichtung zuordnen. Diese kann z.B. Temperatur, Luftgeschwindigkeit, Luftzusammensetzung erfassen und nach vorgegebenen Bedingungen beeinflussen.

Den oder die Einstellschieber mit Aufhängung und Betätigung kann man zu einer gemeinsamen Baueinheit mit dem Lüfter und seinen Luftführungselementen und ggf. seinem Gehäuse vereinigen. So kann man industriell alle die Luftbewegung und den Luftdurchsatz bewirkenden und einstellenden Elemente in großer Stückzahl preiswert produzieren, leicht transportieren, leicht montieren und braucht bei der Montage nicht auf Ausrichtung und Zuordnung zu achten. Dabei können für verschiedene Saunagrößen in gewissen Bereichen gleich große Baueinheiten verwendet werden, die nur durch Änderung der Lüfterdrehzahl an die Individualverhältnisse angepaßt werden. Im übrigen kann man bei gleicher Querschnittsgestaltung nur verschieden lange Baueinheiten für Saunakabinen mit sehr stark unterschiedlichen Abmessungen rationell fertigen.

Gleiche Gesichtspunkte sind auch für die Gestaltung der Heizeinrichtungen, der Verteildüse und der Heißluftführungen, Zwischenwände und Abdeckungen zu berücksichtigen. Diese sind sowohl nach den Benutzungsbedürfnissen als auch bezüglich der Herstellung, Lagerung, des Versandes und des Einbaus zu gestalten. Dabei können die Abdeckungen der Heizeinrichtungen oder Heizregister mit den die Verteildüse bildenden Blechen einheitlich gestaltet sein. So ergibt sich auch eine Baueinheit von Heiz- und Verteilelementen. Dabei können die übereinander auf Abstand angeordneten, die verschieden warmen Luftströmungen führenden Bleche mit Distanzelementen untereinander verbunden und ggf. an den Saunabauteilen oder ihren Umfassungen befestigt sein. Wegen der Gesamtgestaltung einer Sauna aus Holz werden die Verteildüse und der Bereich der Heizeinrichtungen zweckmäßig hier auch mit einer Holzverkleidung versehen, die wiederum mit Abstand zu den Blechen zwecks Umspülung mit kälterer Luft zu gestalten ist.

Die Heizeinrichtungen werden zweckmäßig von mit vertikal verlaufenden Wärmetauschflächen ausgestatteten Heizregistern gebildet. So kann die Luft gut durchströmen, die Wärme gut aufnehmen und andererseits sind die benachbarten Bereiche der Luftführung und der Saunakonstruktion den geringsten Wärmestrahlungen ausgesetzt. Die Heizeinrichtung oder Heizregister kann man an verschiedenen Stellen im oberen Eckbereich anordnen, je nachdem, wie man den Schachtaufbau, die Luftumlenkung, die Düsenanordnung und den Einbau gestalten will. Zweckmäßig ist es, wenn die Heizregister im horizontalen Teil des Luftführungsschachtes unmittelbar vor den Verteildüsen angeordnet sind. In diesem Eckbereich ist ohnehin ohne Nutzraumverlust Platz genug vorhanden. Man kann dann die ganze Heizeinrichtung günstig als Baueinheit mit der Verteildüse industriell vorfertigen und so auf werkseitig abgestimmte Luftführung vor und hinter den Heizregistern optimal achten. Den Heizregistern wird dabei zweckmäßig ein den Eckbereich zwischen vertikalem Luftführungsschacht und Heizregistern bildender, vorzugsweise aus Blech bestehender Umlenkteil vorgeschaltet. Dadurch gewährleistet man sicheren und der vorgesehenen Luftführung genau entsprechenden Einbau der erforderlichen Teile, die sich industriell und für verschiedene Saunatypen gut vorfertigen lassen. Zweckmäßig erweitert sich der Umlenkteil zwischen vertikalem Luftführungsschacht und dem Bereich vor den Heizregistern, so daß mit relativ kleinem vertikalen, relativ kalte Luft führenden Schacht auszukommen ist, jedoch für die Aufwärmung möglichst große Querschnitte zur Verfügung stehen. Das ist auch ohne Beeinträchtigung der Raumnutzung in diesem Raumbereich der Saunakabine möglich. Weitere Ausgestaltungen, Gesichtspunkte, Vorteile und Merkmale der Erfindung ergeben sich auch aus dem nachfolgenden, anhand der Zeichnungen abgehandelten Beschreibungsteil wichtiger Ausführungen und Einzelheiten der Erfindung.

Ein Ausführungsbeispiel der Erfindung wird nachfolgend anhand der Zeichnungen erläutert:
Es zeigen:
- Fig. 1: Einen Vertikalquerschnitt durch eine Saunakabine im Bereich von Lüfter, Schacht, Heizeinrichtung und Verteildüse;
- Fig. 2: eine zum Teil aufgebrochene räumliche Darstellung von Lufteintritt, Einstellschieber, Lüfter, Luftführungsschacht, Umlenkeinrichtung, Heizregister und Verteildüse mit Darstellung der Wandverkleidungen und eines Teiles einer Bank;
- Fig. 3: einen vergrößerten Vertikalteilschnitt durch den Lüfter mit angrenzenden Elementen;
- Fig. 4: einen Teilvertikalschnitt durch den oberen Eckbereich mit Umlenkung, Heizregistern und Teilen der Luftführung, wobei das hinter der Zeichenebene liegende Düsenabdeckholz der Übersichtlichkeit halber weggelassen ist;
- Fig. 5: einen Teilvertikalschnitt im Bereich des Austrittsendes der Verteildüse;
- Fig. 6: einen Vertikalschnitt längs der Linie 6-6 in Fig. 4 mit Blick auf die Heizeinrichtung
und
- Fig. 7: einen Vertikalschnitt längs der Linie 7-7 in Fig. 5 durch den Luftaustritt im Bereich des Endes der Verteildüse.

Die Saunakabine 10 steht auf dem Boden 12 eines Gebäudes, von dem eine Wand 13 mit einer Frischluft-Einlaßöffnung 14 und eine Decke 15 dargestellt sind. Die Saunakabine 10 hat eine Rückwand 16, eine Vorderwand 17 mit Tür 18 und eine Deckwand 19, deren Holzschalung 21 mit der Unterfläche 22 die Decke 20 im Sinne der Ansprüche darstellt.

Die Wände sind in üblicher Weise als Rahmenkonstruktion mit zum Teil sichtbaren Rahmenhölzern 23 dargestellt. Die Vorderwand 17 hat hier beispielsweise unter der Tür als Schwelle ein Schwellenholz 24, welches über eine gewisse Länge, die auf die Größe der Sauna und den Luftbedarf abgestimmt ist, im Abstand 25 vom Boden 12 verläuft, um so die Luftaustrittsöffnung 26 für den Austritt der verbrauchten Luft Gemäß Pfeil 27 zu bilden. Die Tür 18 hat ein Fenster 18.1 und Griffe 18.2.

Im Saunaraum 30 befinden sich Bänke 28.1, 28.2 und 28.3, die in unterschiedlichen Höhenlagen in bekannter Weise angeordnet sind und es dem Saunabenutzer gestatten, sich in unterschiedlicher Höhe und damit bei unterschiedlicher Temperatur aufzuhalten.

Die Tür 18, die Deckwand 19 und die nicht dargestellten beiden Seitenwände haben übliche Isolierungen 29, die unter den aus Holzbrettern 31 gebildeten Verkleidungen in der üblichen Weise zwischen den Rahmenhölzern vorgesehen sind. Die Rahmenhölzer 23 und sonstigen Hölzer und die Isolierungen 29 haben eine Dicke 32 von beispielsweise etwa 5 cm. Im Innern sind darüber die Holzbretter 31 mit 12 bis 25 mm Dicke, mit Nut und Feder in der üblichen Weise mit verdeckter Befestigung durch Nägel, Klammern und/oder Schrauben vorgesehen. Diese Ausgestaltung ist im Saunabau allgemein üblich.

Die Beheizung der Saunakabine 10 bzw. ihres Saunaraumes 30 erfolgt jedoch in besonderer Weise. Über einen Bereich von der Breite 33 erstreckt sich in der Rückwand 16 ein Schacht 35 zur Führung von Luft, die mit Pfeilen 36 angedeutet ist. Dieser Schacht 35 wird an der Außenseite von einer Abdeckplatte 37, beispielsweise einer Spanplatte oder dgl., begrenzt. An der Innenseite kann er von den Holzbrettern 31 der Holzschalung direkt begrenzt sein, sofern entsprechende Halteeinrichtungen dafür vorgesehen sind. Das Ausführungsbeispiel zeigt auch als Innenbegrenzung des Schachtes 35 eine Tragplatte 38, die eine Holzspanplatte oder dgl. sein kann. Dadurch ergibt sich ein freier Zwischenraum mit der Dicke 39 von wenigen cm, etwa 4 bis 5 cm, je nach Stärke der Rahmenhölzer und der ggf. eingesetzten oder aufgesetzten inneren Tragplatte 38. Die Breite 33 des Schachtes 35 richtet sich nach der Größe der Sauna, nach der Dicke 39 des Schachtes 35 und nach der im Schacht 35 gewünschten Luftgeschwindigkeit. Die Breite 33 des Schachtes 35 von Saunakabinen für drei bis zehn Personen beträgt etwa 1 m.

Wie die Fig. 1 und 2 veranschaulichen, befinden sich die Enden 31.1 der Holzbretter 31 der Holzverkleidung der Rückwand 16 im Bereich des Schachtes 35 im Abstand 34 vom Boden 12, so daß ein Lüfter 40 aufgenommen werden kann. Die Tragplatte 38 endet in einer geringfügig tieferen Höhenlage bei 38.1. Der Lüfter 40 hat einen in üblicher Weise ausgebildeten Trommelläufer 41, der um eine horizontale Achse 42 Gemäß den Pfeilen 43 rotiert und dazu von einem in der Regel innen liegenden Elektromotor in übliche Weise angetrieben wird. Der Läufer 41 hat Schaufeln 41.1. Sein unterer und der äußeren Abdeckplatte 37 naher Bereich ist von einem Luftführungsblech 44 abgedeckt, welches einen vertikal parallel zur Abdeckplatte 37 verlaufenden Luftaustrittsbegrenzungsschenkel 44.1 und einen etwa vierteilkreisförmigen Lüfterumfassungsteil 44.2 aufweist, der mit einem auswärts gebogenen Ende 44.3 im Ansaugbereich 45 des Lüfters endet. Im der inneren Tragplatte 38 benachbarten Bereich hat die Lüfteraus- trittsöffnung 46 eine kurze Begrenzungswand 47, mit der sie an der Tragplatte 38 anliegt und welche unten ein aufwärts gebogenes, den Saug-und Druckbereich trennendes Rundblech 48 aufweist.

Die äußere Begrenzung der den Trommelläufer 41 umgebenden Saugseite 49 wird von einem Gehäuseblech 51 gebildet, welches einen etwa viertelkreisförmigen Rundbereich 51.1 aufweist, dessen oberer abgewinkelter Halteschenkel 51.2 an der Tragplatte 38 anliegt und von den unteren Enden 31.1 der Holzbretter 31 der Holzschalung überdeckt wird. Der untere senkrechte Schenkel 51.3 begrenzt die Lufteintrittsöffnung 50 des Lüfters 40 zum Saunaraum 30 und damit den Ansaugbereich 45 und endet nach unten zu gerade, so daß eine große rechteckige, im wesentlichen horizontal verlaufende Lufteintrittsöffnung 50 gebildet ist. Diese liegt zum Teil senkrecht unter dem eigentlichen Schacht 35 und zum Teil im Innern des Saunaraumes 30. Wie ersichtlich, ist die vom Blech 51 hier gebildete Wand des Schachtes 35 nach innen verdickt, was unter der Bank 28.1 jedoch nicht stört. Die Seitenwände 57 des Lüfters 40 sind gemäß der Form des Gehäuses 52 zugeschnittene, gerade Bleche oder sonstige Platten. Sie tragen auch die Lager für die Achsen.

Etwas zur Mitte der Lufteintrittsöffnung 50 nach außen versetzt erstreckt sich ein senkrechtes Eintrittsluftöffnungsteilblech 53, welches vorzugsweise mit den Seitenwänden des Gehäuses 52 des Lüfters 40 verbunden ist und einen Aufsetzschenkel 53.1 mit zwei Haltschenkeln 53.2 zum Aufsetzen auf das Bodenholz 53.4 aufweist. Dadurch werden zwei Lufteintritts-Teilöffnungen 50.1 und 50.2 für Frischluft gemäß den Pfeilen 54.1 und wiederaufzuwärmende Raumluft gemäß den Pfeilen 54.2 gebildet. Im Bereich dieser beiden Öffnungen 50.1 und 50.2 ist ein im Profil dreikantprismenförmiger Einstellschieber 55 vorgesehen, der um eine horizontale Achse 56 hin- und herschwenkbar ist. Die Achse 56 ist in den Seitenwänden 57 des Lüftergehäuses 52 gelagert. Der Einstellschieber 55 hat eine untere teilzylinderförmige Dichtwand 55.1 und Seitenwände 55.2 und 55.3. Im unteren Bereich ist in der Anlenkachse 58 eine Betätigungsstange 59 einer Fernbetätigung 60 angelenkt. Diese verläuft horizontal bis zu einem Umlenkhebel 61, der mit einer Gelenkachse 62 an der Rückwand der Saunakabine 10 schwenkbar gelagert ist. In ihn greift eine Vertikalbetätigungsstange 63 ein, die zu einem Handbetätigungselement 64 führt, in dessen Inneren eine geeignete Lagerung für den Handhebel 65 vorgesehen ist, so daß bei dessen Verschwenkung die Vertikalbetätigungsstange 63 aufund abbewegt, die Betätigungsstange 59 horizontal bewegt und der Dichtschieber 55 - wie ersichtlich - hin- und hergeschwenkt werden können.

Beim Verschwenken des Einstellschiebers 55 in Richtung auf den Saunaraum 30 wird der Teil 50.2 der Lufteintrittsöffnung 50, durch welchen die wiederaufzuwärmende Raumluft 54.2 eintritt, verkleinert. Gleichzeitig wird der Querschnitt des Teiles 50.1 der Lufteintrittsöffnung 50, durch welchen die Frischluft gemäß Pfeil 54.1 eintritt, vergrößert. Die Öffnungsanteile sind unterschiedlich groß, wie ersichtlich, und die Dichtwand 55.1 ist gerade so breit gewählt, daß man den Teil 50.1 für den Eintritt von Frischluft völlig verschließen kann, andererseits den Eintritt von wiederaufzuwärmender Raumluft jedoch nicht völlig verschließen kann. Wie ersichtlich, kann man so die Anteile von Frischluft und wiederzuerwärmender Raumluft und ihr Verhältnis zueinander einstellen und erhält im Ansaugbereich 45 des Lüfters 40 das jeweils gewünschte Luftgemisch von Temperaturen beispielsweise zwischen 20° und 40° C.

Diese relative kühle Luft wird von dem Lüfter 40 gemäß den Pfeilen 36 im Schacht 35 hochgedrückt und somit entsteht in dem Saunaraum 30 ein gewisser Unterdruck.

Am oberen Ende 68 des Schachtes 35 ist ein Umlenkteil 70 vorgesehen. Dieses besteht aus einem etwa teilzylindrisch gekrümmten Blechkasten mit zwei gebogenen Blechwänden, und zwar der Innenwand 72 und der Außenwand 73 sowie im einzelnen nicht dargestellten Seitenwänden. Die Ausgangsdicke 75 des gekrümmten Kanalteiles entspricht der Dicke 39 des Schachtes 35. Sie erweitert sich kontinuierlich zur Eintrittsdicke 76 für die Heizeinrichtung 80. In diesem Krümmer wird die Luft gemäß den Pfeilen 77 umgelenkt und tritt dann horizontal gemäß dem Pfeil 78 in die Heizeinrichtung 80 ein.

Die Heizeinrichtung 80 ist mit Heizregistern 81, einer Unterwand 82 und einer Oberwand 83 sowie mit Seitenwänden 84.1 und 84.2 gebildet.

Die Heizregister 81 sind elektrisch beheizte Widerstandsheizelemente mit vertikal verlaufenden Heizstäben 81.1, die mittels entsprechender Halteeinrichtungen 81.2 auf Abstand und zwischen ihren Wänden 81.3 gehalten sind. Je nach der gewünschten Kanalbreite und Heizleistung werden mehrere derartige Heizregister, die als handelsübliche Fertigteile erhältlich sind, nebeneinander und ggf. hintereinander angeordnet. Hier ist eine Reihe von Heizregistern vorgesehen. Die elektrischen Verbindungsleitungen, Steuerungen dafür, für die Lüfter-Funktionskontrolle und dgl. sind nicht gezeichnet. Sie sind in der in der Elektrotechnik und Heiztechnik üblichen Weise ausgeführt.

In Strömungsrichtung gesehen nach den Heizregistern 81 ist die Verteildüse 85 ausgebildet. Diese hat eine obere Düsenwand 86 und eine untere Düsenwand 87 und im Bereich unmittelbar nach den Heizregistern 81 nicht gezeichnete Düsenseitenwände, die die Fortsetzungen der Heizeinrichtungsseitenwände 84.1 und 84.2 bilden, jedoch dann frei enden.

Die untere Düsenwand 87 ist unmittelbar hinter dem Heizregister 81 mit einem schräg verlaufenden Abschnitt 87.1 nach unten abgeknickt. Daran schließt sich ein horizontaler Austrittsteil 87.2 an. Im Abstand 88 darunter verläuft die aus Holzbrettern bestehende Düsenverkleidung 90. So ist ein unterer Düsenkühlkanal 91 begrenzt.

Die obere Düsenwand 86 ist, wie aus den Fig. 4 und 5 ersichtlich, von der Oberwand 83 der Heizeinrichtung 80 an leicht abgewinkelt und verläuft geradlinig bis zum Ende 31.3 der Deckenbretter 31.4 der Holzschalung 21 der Decke, die unter dem Rahmenholz 23.1 befestigt sind, und hat hier einen kurzen Endschenkeln 86.1, der im Abstand 92 unter den Deckenbrettern 31.4 verläuft, und hier einen Kühlluftspalt 93 begrenzt. Der Kühlluftspalt 93 ist mit dem Kühlluftraum 94 verbunden, der zwischen der oberen Düsenwand 86 und der oberen Deckplatte 96 der Deckwand 19 gebildet ist. Seitlich ist dieser Raum von den Schachtbegrenzungshölzern 97.1 und 97.2 - Fig. 6 und 7 - und den Deckenbrettern 31.5 und 31.6 begrenzt, die hier zur Bildung des Schachtes bzw. der Öffnung für den Luftübertritt vom Schacht 35 bzw der Heizeinrichtung 80 zum Saunaraum 30 entsprechend abgeschnitten sind.

Die obere Düsenwand 86 hat eine aus der gemeinsamen Betrachtung der Fig. 1, 2, 4, 5 und 7 ersichtliche Form. Dabei ist sie in den seitlichen Randbereichen des Düsenraumes 98 zwischen den Heizregistern 81 und der Luftaustrittsöffnung 100 mit schräg abgeknickten, etwa dreieckförmigen Abschnitten 86.2 und 86.3 gestaltet und entsprechend ihrer nach unten zu verlaufenden Neigung im Querschnitt etwa trapezförmig ausgebildet (Fig.7). Von den Abschnitten 86.2 und 86.3 abgewinkelte untere Lüftungsspaltschenkel 86.4 und 86.5 liegen im Abstand von den Deckenbrettern 31.5 und 31.6, so daß Kühlluftspalte 93.2 und 93.3 gebildet werden, die mit dem Kühlluftraum 94 in Verbindung stehen.

Unter den Heizregistern 81 ist, wie aus Fig. 2 und 4 ersichtlich, ein Kühlluftraum 99 gebildet, der mit dem unteren Düsenkühlkanal 91 in Verbindung steht. Zur Begrenzung und Versorgung des Kühlluftraumes 99 mit kalter Luft ist folgendes vorgesehen. Unter der Unterwand 82 ist im Abstand mit geeigneten Distanzelementen ein bis zum Abschnitt 87.1 reichendes Kühlluftleitblech 102 befestigt, welches im vorderen Bereich in zwei Reihen mehrere Kühlluftdurchtrittsöffnungen 103 aufweist und welches über eine Reihe von Kühllufteintrittsöffnungen 104 mit dem strömungsmäßig betrachtet vor den Heizregistern 81 liegenden Kaltluftraum 105 in Verbindung steht. So tritt aus dem Kaltluftraum 105 die Kühlluft gemäß den Pfeilen 106 durch den Kühlzwischenraum 107 in den Kühlluftraum 99 ein und durch diesen in den Düsenkühlkanal 91 und gelangt dort zwischen der unteren Düsenwand 87 und der Düsenverkleidung-90 nach vorn. Dort (Fig. 5) gelangt sie bis zu einem Kühlluftwinkelschenkel 108, der sich an das vordere Ende 109 der unteren Düsenwand 87 nach unten gerichtet anschließt und in einen Kühlluftaustrittsspalt 110 mündet. Der Kühlluftaustrittsspalt 110 erstreckt sich zwischen dem vorderen Ende 90.1 der Düsenverkleidung 90 und dem Vorderschenkel 111.1 eines Düsenabdeckholzes 111. Das Düsenabdeckholz 111 hat einen horizontalen Befestigungsschenkel 111.2, durch welchen sich Kühlluftabblasöffnungen 112 erstrecken, aus denen die Kühlluft des Düsenkühlkanales 91 gemäß dem Pfeil 113 ausgeblasen wird. So ist die Düsenunterseite samt ihrem vorderen, vom Holz umgebenen Rand durch Kühlluft, die über den Lüfter 40 zwangsweise vorgedrückt wird, stets hinreichend gekühlt. Folglich können hier keine zu hohen Temperaturen auftreten und es besteht Gefahr weder für das Holz noch für einen den Düsenrand zufällig berührenden Menschen.

Eine im wesentlichen gleichartige, jedoch mehrkanalige Kühlanordnung ist über den Heizregistern 81 geschaffen.

Einerseits liegen die Heizregister - wie insbesondere aus Fig. 4 ersichtlich - nicht unmittelbar an den Blechwänden an, sondern haben die von den Enden der Heizstäbe 81.1 beabstandeten Wände 81.3. Im Bereich über den Heizregistern ist über der Oberwand 83 ein erster Kühlkanal 115 durch eine flache U-förmige Blechwand 116 gebildet. In der Oberwand 83 sind vor dem Heizregister 81 aus dem Kaltluftraum 105 herausführende Kühlluftdurchtrittsöffnungen 117 gebildet, die in den ersten Kühlkanal 115 münden. Die Blechwand 116 hat vorn Kühlluftaustrittsöffnungen 118, die in einen Zwischenkühlraum 119 münden, der von der zweiten U-förmigen Kühlraumabdeckung 120 gebildet ist, die etwas länger und etwas höher als die darunter befindliche Blechwand 116 ist. Dieser Zwischenkühlraum 119 hat Kühllufteintrittsöffnungen 122, die ebenfalls aus dem Kaltluftraum 105 vor den Heizregistern 81 nach oben abzweigen und einen zweiten Kühlluftstrom gemäß den Pfeilen 123 zulassen. Ein dritter Kühlluftstrom gelangt gemäß dem Pfeil 124 durch die Kühlluftbohrungen 125 aus dem Kaltluftraum 105 vor den Heizregistern 81 in den Außenkühlraum 126 zwischen dem Umlenkteil 70 und der oberen Deckplatte 96. Der Außenkühlraum 126 steht über den dünnen Kühlluftspalt 127 mit dem Kühlluftraum 94 in Verbindung, so daß auch die aus Blech bestehende zweite Kühlraumabdeckung 120 nochmals von außen von Kühlluft umspült ist. Durch die in dieser Weise mehrfach gebildeten Kühllufträume, die übereinander geschichtet angeordnet sind, wird der Bereich der Heizregister 81 äußerst intensiv von zwangsgeführter Kaltluft gekühlt, die wiederum dem Heißluftstrom von außen her beigemischt wird, wie es die verschiedenen Figuren veranschaulichen. Somit gelangt die Kühlluft unter Vermischung zusammen mit dem Heißluftstrom in den obersten Bereich 130 des Saunaraumes 30. Die oberste Schicht ist dabei gemäß den Pfeilen 131 eine Kühlluftschicht, die sich dann nach einer kurzen Wegstrecke mit der heißen Luft mischt. Die die Heizregister 81 umgebenden Kühllufträume sind zur Seite durch Bleche wenigstens teilweise geschlossen. Diese Bleche liegen von den Hölzern beabstandet und werden von aussen von Kühlluft umspült. Die äussersten Kühllufträume oder -Bereiche sind zu den Düsenauslässen hin offen. Es ergibt sich somit bei der im Ausführungsbeispiel gewählten, nach drei Seiten offenen Verteildüse 85 ein Luftaustritt von durch die Heizeinrichtung 80 insgesamt auf eine geeignete Temperatur aufgewärmter Luft.

Die Verteildüse 85 ist großflächig und großräumig dimensioniert. Der sich zwischen den Heizstäben 81.1 der Heizregister 81 hindurch bewegende Luftstrom fließt hier schon langsamer als im Schacht 35. Er dehnt sich weiter aus. Dabei ist die Erwärmung berücksichtigt. Durch die verschiedenen, sinnvollen Maßnahmen ergibt sich eine langsame und gleichmäßige, geräuschlose oder zumindest außerordentlich geräuscharme Ausbreitung der Heißluft unter der Decke 20. Dabei ist die Verteildüse 85 so anzuordnen, daß im gesamten Saunaraum 30 eine möglichst gleichmäßige Warmluftverteilung erfolgt. Dazu kann die Ventildüse 85 entweder in einer Ecke angeordnet sein und hauptsächlich diagonal ausblasen oder nach zwei Seiten ausblasen oder, wie bei der hier gewählten, für normale Fälle besonders günstigen Anordnung, etwa in der Mitte einer Seitenwand vorgesehen sein, so daß sich die erwärmte Luft gemäß den Pfeilen 140 langsam horizontal unter der Decke 20 ausbreitet und zum großen Teil auch seitlich gemäß den Pfeilen 139 austritt und den Raum auch in Querrichtung möglichst gleichmäßig unter der Decke mit Heißluft versorgt. Diese hat nach der gleichmäßigen Verteilung Temperaturen von etwa 90 bis 110°C. Infolge der Größe des Saunaraumes 30 und der sehr langsamen Strömung ergibt sich eine sehr gleichmäßige Temperaturschichtung. Im Zuge der Abkühlung sinkt dann die Luft gemäß den Pfeilen 145 ganz langsam und gleichmäßig nach unten, und zwar noch gleichmäßiger als es mit der nur durch Temperaturdifferenz bewirkten Strömung in den bisher bekannten Schachtsaunas erfolgte. Das ist dadurch möglich, daß man den Luftstrom durch den Lüfter und dessen Drehzahl sowie die Düsenform bei relativ geringer Breite des Schachtes 35 und der Verteildüse 85 trotzdem so gut beeinflussen kann, daß eine sehr gleichmäßige Verteilung erfolgt. Dazu tragen auch die dargestellten Formen der Leitbleche im Bereich des Düsenaustritts bei. Die Luft kühlt sich dann gemäß den Pfeilen 145 absinkend so weit ab, daß sie im Bereich des Bodens 12 eine Temperatur von 35 bis 40°C hat und infolge des Überdrucks stets zu einem gewissen Teil durch die nach Erfahrungen und Versuchen zu dimensionierenden Abluftöffnungen gemäß den Pfeilen 27 ins Freie austritt oder gemäß den Pfeilen 54.2 dem Lüfter 40 wieder zugeführt wird. So kann mit geringstem Energieverlust eine stets gute Durchspülung der Sauna mit Erzielung eines optimalen Klimas bezüglich Frischluft, Temperatur und Luftfeuchtigkeit sowie geringer Strömungsgeschwindigkeit im ganzen Saunaraum und insbesondere im körpernahen Bereich erreicht werden. Dadurch, daß man zweckmäßigerweise an geeigneter Stelle zwischen den Außenwänden der Saunakabine 10 und dem Gebäude die durch die Abdichtung 146 angedeutete Trennung von Zuluft- und Abluftraum schafft wird auch stets der Außenraum zwangsweise mit durchlüftet.

Im übrigen kann die Sauna in jeder gewünschten Form gestaltet werden. Man muß nur an geeigneter Stelle den Luftführungsschacht von Isolation freilassen und unter der Decke die niedrige und nur wenige cm unter die Unterfläche 22 hinunter reichende Düsenanordnung mit Abdeckung samt Heizregister und Umlenkkanal anbringen. Durch die kompakte Bauart der Heizregister und ihre mehrschichtige Zwangskühlung ist es möglich geworden, diese auch in der oberen Ecke anstelle einer dicken Isolierung anzubringen und alle nach außen aus der Düsenanordnung herausgelangende Wärme durch den Kühlluftstrom wieder aufzunehmen und dem Saunaraum zuzuführen. So ist bei geringstem Raumverbrauch optimale Kühlung und optimale Energieausnutzung gewährleistet. Durch diese günstige Gestaltung und die Verringerung der Temperatur der Abluft konnte gegenüber herkömmlichen Schachtsaunas eine Verringerung des Energieeinsatzes um etwa 10 bis 20 % erzielt werden, so daß auch die elektrischen Anschlußwerte der Heizungen erheblich verringert werden konnten und man nunmehr problemlos die Heizregister und den Lüfter an eine einphasige 220 Volt-16-Ampére-Leitung anschließen kann, ohne daß man Drehstrom oder besondere Absicherungen und besondere Leitungen benötigte. Wünscht man Dampfaufguß, so kann man übliche elektrisch beheizte Dampfaufgußeinrichtungen zusätzlich vorsehen. Infolge der günstigen Temperatur- und Luftverhältnisse kann man für die Sauna auch jedes übliche sowohl einfache, preiswerte als auch edle Holz einsetzen und ist durch die Art der Beheizung in der Gesamtgestaltung der Sauna wesentlich freier als bei anderen Schachtheizungen und vor allem Saunabeheizungen mit konventionellen, im Saunaraum stehenden Öfen.

Die nachfolgend abgedruckte Zusammenfassung ist Bestandteil der Offenbarung der Erfindung:

Die Saunabeheizung hat in einer Seitenwand einen sich über einen Teil der Breite der Seitenwand erstreckenden dünnen Schacht (35). Dieser hat etwa die Dicke der üblichen Isolierung. Im Bereich seines unteren Endes ist ein Lüfter (40) vorgesehen. Diesem ist ein Einstellschieber (55.1 bis 55.3) zugeordnet, der die Querschnitte der Lufteintrittsöffnungen und damit die Anteile der wiederaufzuwärmenden Luft (54.2) und Frischluft (54.1) bestimmt.

Am oberen Ende (68) ist eine Umlenkeinrichtung (70) vorgesehen, die die vom Lüfter (40) heraufgedrückte Luft in die Heizeinrichtung leitet. Dort sind elektrisch beheizte Heizregister (81) vorgesehen. Diese sind mit durchlüfteten Blechverkleidungen versehen, die von aus dem kalten Luftstrom abgezweigten Kühlluftströmen durchströmt werden. Die in den Heizregistern aufgewärmte Luft und die Kühlluft treten zusammen durch eine geeignet geformte flache Verteildüse (85) unmittelbar unter der Decke der Saunakabine langsam und gleichmäßig geräuschlos strömend aus.

## Patentansprüche

1. Sauna (10) mit Sauna beheizung (80) und mit in verschiedenen Höhenlagen vorgesehnen Bänken (28.1,28.2, 28.3) zum Sitzen und/oder Liegen von Personen, deren ganze Körper sich im Saunaraum (30) befinden, und welche eine die Saunaluft erhitzende Heizeinrichtung (80) aufweist und bei der die abgekühlte Luft im Bereich des Bodens (12) des Saunaraumes (30) abgeführt wird und wenigstens teilweise (54.2,50.2) der Heizeinrichtung (80) zur Wiederaufheizung zugeführt wird und wobei zur Vermeidung von Turbulenzen und zur Erzielung einer gleichmäßigen Temperaturschichtung mit geringer Sinkgeschwindigkeit der absinkenden Luft(145) im Saunaraum (30) eine vom Saunaraum (30) bis auf untere Frischluft und Umluft einlassenden Lufteintrittsöffnungen (, 50.1, 50.2) und obere Heißluftaustrittsöffnungen (100) völlig getrennter, nur einen Teil der Seite der Wand (16) einnehmender Schacht (35) vorgesehen ist, aus dem die erhitzte Luft nur im Bereich der Decke (20) des Saunaraumes (30) in diesen übertritt, und wobei die Heizeinrichtung (80) im Eckbereich zwischen senkrechtem Schachtabschnitt (35) und Heißluftaustrittsöffnungen (100) strömungsmäßig kurz vor diesen angeordnet ist,
**dadurch gekennzeichnet,**
daß in dem Schacht (35) ein Lüfter (40) für langsamen Luftdurchsatz vorgesehen ist und daß der Schacht (35) am oberen Ende (68) in eine unmittelbar unter der Decke (20) der Saunakabine (10) angeordnete Verteildüse (85) mündet, die wenigstens nach zwei Seiten oder von der Ecke des Saunaraumes (30) aus diagonal Warmluft unter der Unterfläche (22) der Decke (20) sich verteilend abgibt und daß die Heizeinrichtungen (80, 81) und Heißluftführungen (Düsenwände 86, 87) mit Zwischenwänden (102, 116, 120) umgeben sind, die von kühlerer, aus dem Schacht (35; 105) vor der Heizeinrichtung (80) abgezweigter Luft (106,113,123,124) umspült werden.

2. Sauna nach Anspruch 1,
**dadurch gekennzeichnet,**
daß der Lüfter (40) bezüglich Drehzahl bzw. Luftdurchsatz einstellbar, vorzugsweise auf einen festen Wert einstellbar oder einen Verstellbereich begrenzbar ist.

3. Sauna nach einem oder mehreren der übrigen Ansprüche,
**dadurch gekennzeichnet,**
daß die Luftaustrittsöffnungen (26) im untersten Bereich (12) der Saunakabine (10) an einer vom Luftübertritt (100) zwischen Verteildüse (85) und Saunaraum (30) entfernten Stelle, vorzugsweise ohne Einstellschieber angeordnet sind.

4. Sauna nach einem oder mehreren der übrigen Ansprüche,
**dadurch gekennzeichnet,**
daß die Saunawände (16, 17) und die Deckwand (19) mit Abstand von der jeweiligen Gebäudebegrenzung (13, 15) angeordnet sind und der Bereich des Frischlufteinlaßes (14) durch entsprechende Zwischenwände, Abdichtungen (146) oder dgl. von dem außerhalb der Saunakabine (10) liegenden Abluftbereich so getrennt ist, daß die Saunakabine (10) von zwangsgeführter Zuluft bzw. zwangsgeführter Abluft umspült wird.

5. Sauna nach einem oder mehreren der übrigen Ansprüche,
**dadurch gekennzeichnet,**
daß der Lüfter (40) ein sich im wesentlichen über die ganze Breite (33) des Schachtes (35) erstreckender Trommellüfter (40, 41) ist.

6. Sauna nach einem oder mehreren der übrigen Ansprüche,
**dadurch gekennzeichnet,**
daß die Dicke (39) des die Luft führenden Schachtes (35) etwa der Dicke (32) der Isolierung (29) der Saunawände entspricht und der Schacht (35) unmittelbar unter der Holzverschalung (31, 38) liegt.

7. Sauna nach wenigstens einem der übrigen Ansprüche,
**dadurch gekennzeichnet,**
daß der Schacht (35) im Bereich unter einer Bank(28.1) eine größere Dicke aufweist und in diesem Bereich der Lüfter (40) vorgesehen ist.

8. Sauna nach wenigstens einem der übrigen Ansprüche,
**dadurch gekennzeichnet,**
daß im Lufteintrittsbereich des Schachtes (35) getrennte Lufteintrittsöffnungen (50.2, 50.1) für wiederaufzuwärmende Raumluft (54.2) und Frischluft (54.1) vorgesehen sind, denen einstellbare Schieber (55) zugeordnet sind.

9. Sauna nach Anspruch 8,
**dadurch gekennzeichnet,**
daß die Lufteintrittsöffnungen (50.2, 50.1) für wiederzuerwärmende Raumluft (54.2) und Frischluft (54.1) unmittelbar nebeneinander liegen und ein gemeinsamer Einstellschieber (55) über den Lufteintrittsöffnungen (50.2, 50.1) einstellbar derart angeordnet ist, daß beim Vergrößern des Querschnitts der einen Lufteintrittsöffnung der Querschnitt der anderen Lufteintrittsöffnung sich verringert und umgekehrt.

10. Sauna nach Anspruch 8 oder 9,
**dadurch gekennzeichnet,**
daß dem Einstellschieber (55) bzw. den Einstellschiebern Ferneinstelleinrichtungen (64) zugeordnet sind.

11. Sauna nach Anspruch 10,
**dadurch gekennzeichnet,**
daß der Ferneinstelleinrichtung des Einstellschiebers (55) oberhalb der Bänke (28) eine Handhabe (64,65) zugeordnet ist.

12. Sauna nach Anspruch 10,
**dadurch gekennzeichnet,**
daß die Ferneinstelleinrichtung für die Einstellschieber (55) eine von Saunabenutzungsfaktoren abhängig arbeitende, automatische Einstelleinrichtung zugeordnet bzw. diese als solche ausgebildet ist.

13. Sauna nach wenigstens einem der übrigen Ansprüche,
**dadurch gekennzeichnet,**
daß der Einstellschieber (55) mit Aufhängung (56,57) zu einer gemeinsamen Baueinheit mit dem Lüfter (40) und seinen Luftführungselementen und ggf. seinem Gehäuse vereinigt ist.

14. Sauna nach wenigstens einem der übrigen Ansprüche,
**dadurch gekennzeichnet,**
daß die Abdeckungen (82, 83) der Heizregister (81) und die Heißluft- und Kühlluftführungsbleche mit den Düsenwänden (86, 87) der Verteildüse (85) einheitlich gestaltet sind.

15. Sauna nach wenigstens einem der übrigen Ansprüche,
**dadurch gekennzeichnet,**
daß die übereinander, auf Abstand angeordneten, die verschieden warmen Luftströmungen führenden Bleche (102, 116, 120) mit Distanzelementen untereinander verbunden und ggf. an den Saunabauteilen oder ihren Umfassungen befestigt sind.

16. Sauna nach wenigstens einem der übrigen Ansprüche,
**dadurch gekennzeichnet,**
daß die Heizeinrichtungen (80) von mit vertikal verlaufenden Wärmetauschflächen (81.1) ausgestatteten Heizregistern (81) gebildet sind.

17. Sauna nach wenigstens einem der übrigen Ansprüche,
**dadurch gekennzeichnet,**
daß die Heizregister (81) im horizontalen Teil des Luftführungsschachtes unmittelbar vor der Verteildüse (85) angeordnet sind.

18. Sauna nach mindestens einem der übrigen Ansprühe,
**dadurch gekennzeichnet,**
daß den Heizregistern (81) ein den Eckbereich bildender, vorzugsweise aus Blech bestehender Umlenkteil (70) vorgeschaltet ist.

19. Sauna nach Anspruch 18,
**dadurch gekennzeichnet,**
daß der Umlenkteil (70) zwischen dem vertikalen, der Luftführung dienenden Schacht (35) und dem Eintrittsbereich vor den Heizregistern (81) sich erweitert.

## Claims

1. A sauna (10) comprising sauna heating (80) and benches (28.1, 28.2, 28.3) provided in different height positions for persons to sit and/or lie on, the whole bodies of these persons being within the sauna chamber (30), and having a heating device (80) which heats up the sauna air, and wherein the cooled air in the region of the floor (12) of the sauna chamber (30) is removed and is supplied at least partially (54.2, 50.2) to the heating device (80) for reheating, and wherein, to avoid turbulence and to obtain even temperature stratification with a low sinking speed of the sinking air (145) in the sauna chamber (30), there is provided a shaft (35) which is completely separate from the sauna chamber (30), except for lower air inlet openings (50.1, 50.2) which let in fresh air and recirculated air and upper hot air outlet openings (100), and which only takes up part of the side of the wall (16), from which shaft the heated air passes into the sauna chamber (30) only in the region of the ceiling (20) thereof, and whereby the heating device (80) in the corner region between the perpendicular shaft section (35) and the hot air outlet openings (100) is arranged, in terms of flow, just before the latter,
characterised in that a fan (40) is arranged in the shaft (35) for the slow throughput of air and in that the shaft (35) ends at the top end (68) in a distributing nozzle (85), disposed immediately beneath the ceiling (20) of the sauna cabin (10), which dispenses warm air at least in two directions or diagonally from the corner of the sauna chamber (30), the warm air spreading out under the lower surface (22) of the ceiling (20), and in that the heating devices (80, 81) and hot air guides (nozzle walls 86, 87) are enclosed with partitions (102, 116, 120) around which flows cooler air (106, 113, 123, 124) diverted from the shaft (35; 105) before the heating device (80).

2. A sauna according to claim 1,
characterised in that the fan (40) is adjustable with respect to its rotational speed or air throughput, and may preferably be set to a fixed value or be limited to a range of adjustment.

3. A sauna according to one or more of the remaining claims,
characterised in that the air outlet openings (26) are arranged, preferably without adjusting slides, in the lowest region (12) of the sauna cabin (10) at a point remote from the air passage (100) between the distributing nozzle (85) and the sauna chamber (30).

4. A sauna according to one or more of the remaining claims,
characterised in that the sauna walls (16, 17) and the ceiling wall (19) are arranged at a distance from the respective boundaries (13, 15) of the structure, and the region of the fresh air inlet (14) is separated by suitable partitions, seals (146) or the like from the used air region located outside the sauna cabin (10) such that the sauna cabin (10) has forcibly directed supply air or forcibly directed used air flowing round it.

5. A sauna according to one or more of the remaining claims,
characterised in that the fan (40) is a drum fan (40, 41) extending essentially over the whole width (33) of the shaft (35).

6. A sauna according to one or more of the remaining claims,
characterised in that the thickness (39) of the shaft (35) directing the air approximately corresponds to the thickness (32) of the insulation (29) of the sauna walls, and the shaft (35) is located immediately beneath the wood panelling (31, 38).

7. A sauna according to at least one of the remaining claims,
characterised in that the thickness of the shaft (35) is greater in the region beneath a bench (28.1), and the fan (40) is provided in this region.

8. A sauna according to at least one of the remaining claims,
characterised in that separate air inlet openings (50.2, 50.1) are provided in the air inlet region of the shaft (35) for chamber air (54.2) and fresh air (54.1) which is to be rewarmed, to which openings adjustable slides (55) are assigned.

9. A sauna according to claim 8,
characterised in that the air inlet openings (50.2, 50.1) for chamber air (54.2) and fresh air (54.1) which is to be rewarmed are located immediately next to one another and a common adjusting slide (55) is arranged, so as to be adjustable, over the air inlet openings (50.2, 50.1) such that when the cross-section of one air inlet opening is increased, the cross-section of the other air inlet opening decreases, and vice versa.

10. A sauna according to claim 8 or 9,
characterised in that remote adjustment devices (64) are assigned to the adjusting slide (55) or adjusting slides.

11. A sauna according to claim 10,
characterised in that above the benches (28) there is a handle (64, 65) assigned to the remote adjustment device of the adjusting slide (55).

12. A sauna according to claim 10,
characterised in that an automatic adjustment device, operating in dependence on the circumstances of use of the sauna, is assigned to the remote adjustment device for the adjusting slides (55) or the said adjustment device is designed as such.

13. A sauna according to at least one of the remaining claims,
characterised in that the adjusting slide (55) with suspension means (56, 57) is combined to form a common structural unit with the fan (40) and its air-directing elements and, where appropriate, with its housing.

14. A sauna according to at least one of the remaining claims,
characterised in that the covers (82, 83) of the radiators (81) and the hot air and cool air guide plates are designed to be integral with the nozzle walls (86, 87) of the distributing nozzle (85).

15. A sauna according to at least one of the remaining claims,
characterised in that the plates (102, 116, 120), arranged spaced apart one above the other and directing air flows of varying warmth, are connected to one another with distance elements and are secured where appropriate to the structural parts of the sauna or their envelopments.

16. A sauna according to at lest one of the remaining claims,
characterised in that the heating devices (80) are formed by radiators (81) equipped with heat exchange surfaces (81.1) which extend vertically.

17. A sauna according to at least one of the remaining claims,
characterised in that the radiators (81) are disposed in the horizontal part of the air-directing shaft immediately before the distributing nozzle (85).

18. A sauna according to at least one of the remaining claims,
characterised in that a deflection part (70) forming the corner region and preferably composed of sheet metal, is connected in front of the radiators (81).

19. A sauna according to claim 18,
characterised in that the deflection part (70) widens between the vertical shaft (35) serving to direct air and the inlet region before the radiators (81).

## Revendications

1. Sauna (10) comportant un système de chauffage (80) et comportant des bancs (28.1, 28.2, 28.3) prévus à différentes hauteurs permettant à des personnes dont le corps entier se trouve dans le local de sauna (30) de s'asseoir et/ou de s'allonger, le système comprenant un dispositif de chauffe (80) réchauffant l'air du sauna et dans lequel l'air refroidi est évacué dans la zone du sol (12) du local de sauna (30) en étant amené au moins en partie (54.2, 50.2) au dispositif de chauffe (80) pour son nouveau réchauffage, et comprenant également, en vue d'éviter les turbulences et pour l'obtention d'un étagement de température régulier avec une faible vitesse de retombée de l'air retombant (145) dans le local de sauna (30), un puits (35) totalement séparé du local de sauna (30) hormis des ouvertures inférieures d'entrée d'air (50.1, 50.2) qui assurent la pénétration d'air frais et d'air en circulation et d'ouvertures supérieures de sortie d'air chaud (100), le puits (35) n'occupant qu'une partie de la face de la paroi (16) et l'air chaud qui en sort ne pénétrant dans le local de sauna (30) que dans la zone du plafond (20) de celui-ci, et le dispositif de chauffe (80) étant disposé dans la zone du coin entre le tronçon vertical du puits (35) et les ouvertures de sortie d'air chaud (100), à faible distance en amont de celles-ci en considérant le sens de l'écoulement,
caractérisé en ce que dans le puits (35) est prévu un ventilateur (40) pour un faible débit, en ce que le puits (35) débouche, à l'extrémité supérieure (68), dans une buse de distribution (85) disposée directement sous le plafond (20) de la cabine de sauna (10) et délivrant l'air chaud de manière répartie sous la face inférieure (22) du plafond (20), au moins vers deux côtés ou en diagonale à partir du coin du local de sauna (30), et en ce que les dispositifs de chauffe (80, 81) et les guides d'air chaud (parois de buse 86, 87) sont entourés de parois intermédiaires (102, 116, 120) qui sont balayées par de l'air plus froid (106, 113, 123, 124) dérivé du puits (35; 105) en amont du dispositif de chauffe (80).

2. Sauna selon la revendication 1, caractérisé en ce que le ventilateur (40) est réglable quant à la vitesse de rotation et au débit d'air, de préférence réglable à une valeur fixe ou réglable de manière limitée à une plage de réglage.

3. Sauna selon l'une ou plusieurs des autres revendications, caractérisé en ce que les ouvertures de sortie d'air (26) sont disposées dans la zone la plus basse (12) de la cabine de sauna (10), à un endroit éloigné du passage d'air (100) entre la buse de distribution (85) et le local de sauna (30), de préférence sans tiroir de réglage.

4. Sauna selon l'une ou plusieurs des autres revendications, caractérisé en ce que les parois de sauna (16, 17) sont disposées à distance des parois (13, 15) du bâtiment qui l'abrite, et en ce que la zone de l'entrée d'air frais (14) est séparée de la zone d'air à renouveler située à l'extérieur de la cabine de sauna (10), par des cloisons, des joints d'étanchéité (146) ou éléments similaires appropriés, de manière à ce que la cabine de sauna (10) soit balayée par de l'air d'alimentation guidé de manière forcée et de l'air à renouveler guidé de manière forcée.

5. Sauna selon l'une ou plusieurs des autres revendications, caractérisé en ce que le ventilateur (40) est réalisé sous la forme d'un ventilateur à tambour (40, 41) s'étendant sensiblement sur toute la largeur (33) du puits (35).

6. Sauna selon l'une ou plusieurs des autres revendications, caractérisé en ce que l'épaisseur (39) du puits (35) guidant l'air correspond sensiblement à l'épaisseur (32) de l'isolation (29) des parois de sauna, et en ce que le puits (35) est situé directement sous le coffrage en bois (31, 38).

7. Sauna selon l'une au moins des autres revendications, caractérisé en ce que le puits (35) présente une épaisseur plus importante dans la zone située en-dessous d'un banc (28.1), le ventilateur (40) étant prévu dans cette zone.

8. Sauna selon l'une au moins des autres revendications, caractérisé en ce que dans la zone d'entrée d'air du puits (35) sont prévues des ouvertures d'entrée d'air séparées (50.2, 50.1) pour de l'air du local devant à nouveau être chauffé (54.2) et pour l'air frais (54.1), ouvertures auxquelles sont associés des tiroirs réglables (55).

9. Sauna selon la revendication 8, caractérisé en ce que les ouvertures d'entrée d'air (50.2, 50.1) pour l'air du local devant être à nouveau réchauffé (54.2) et pour l'air frais (54.1) sont disposées directement côte à côte et comportent un tiroir de réglage commun (55) susceptible d'être réglé au-dessus des ouvertures d'entrée d'air (50.2, 50.1) de manière à ce que pour l'augmentation de la section de l'une des ouvertures d'entrée d'air, la section de l'autre ouverture d'entrée d'air diminue, et inversement.

10. Sauna selon la revendication 8 ou 9, caractérisé en ce que des dispositifs de commande à distance (64) sont associés au tiroir de réglage (55) ou aux tiroirs de réglage.

11. Sauna selon la revendication 10, caractérisé en ce qu'au-dessus des bancs (28), une poignée d'actionnement (64, 65 est associée au dispositif de commande à distance du tiroir de réglage (55).

12. Sauna selon la revendication 10, caractérisé en ce qu'au dispositif de commande à distance pour les tiroirs de réglage (55) est associé un dispositif de réglage automatique fonctionnant en fonction de facteurs d'utilisation du sauna, ou bien en ce que le dispositif de commande à distance est réalisé en tant que tel.

13. Sauna selon l'une au moins des autres revendications, caractérisé en ce que le tiroir de réglage (55) avec son système de montage (56, 57) est regroupé avec le ventilateur (40) et ses éléments de guidage d'air et éventuellement son carter, en un module de construction commun.

14. Sauna selon l'une au moins des autres revendications, caractérisé en ce que les recouvrements (82, 83) des registres de chauffe (81) et les tôles de guidage d'air chaud et d'air de refroidissement sont réalisés d'un seul tenant avec les parois de buse (86, 87) de la buse de distribution (85).

15. Sauna selon l'une au moins des autres revendications, caractérisé en ce que les tôles superposées (102, 116, 120) présentant un écartement réciproque et guidant les courants d'air de température différente, sont reliées entre-elles à l'aide d'entretoises et le cas échéant fixées sur des parties constitutives du sauna ou de son environnement.

16. Sauna selon l'une au moins des autres revendications, caractérisé en ce que les dispositifs de chauffe (80) sont constitués par des registres de chauffe (81) équipés de surfaces d'échange de chaleur (81.1) s'étendant verticalement.

17. Sauna selon l'une au moins des autres revendications, caractérisé en ce que les registres de chauffe (81) sont disposés dans la partie horizontale du puits de guidage d'air, directement en amont de la buse de distribution (85).

18. Sauna selon l'une au moins des autres revendications, caractérisé en ce que les registres de chauffe (81) sont précédés d'un déflecteur de renvoi (70) de préférence réalisé en tôle, et formant la zone de coin.

19. Sauna selon la revendication 18, caractérisé en ce le déflecteur de renvoi (70) s'évase entre la partie verticale du puits (35) servant au guidage de l'air, et la zone d'entrée qui précède les registres de chauffe (81).
